# FASCICULE DE BREVET EUROPEEN

(11) **EP 0 330 547 B1**
(45) Date de publication et mention de la délivrance du brevet: **12.05.1993**
(21) Numéro de dépôt: 89400425.8
(22) Date de dépôt: 15.02.1989
(51) Int. Cl.: B66C 1/18

(54) **Elingue-sangle**
Schlingentraggurt
Sling strap

(30) Priorité: 22.02.1988 FR 8802092
(43) Date de publication de la demande: 30.08.1989
(73) Titulaire: Chapalain, Jean-Philippe Gabriel Charles, 95000 Cergy Préfecture (Val d'Oise) (FR)
(72) Inventeur: Chapalain, Jean-Philippe Gabriel Charles, 95000 Cergy Préfecture (Val d'Oise) (FR)
(74) Mandataire: Waxweiler, Jean

(56) Documents cités:
- DE-B- 1 229 345
- FR-A- 2 461 675
- FR-A- 2 562 529
- FR-A- 2 569 336
- US-A- 2 998 625
- US-A- 3 120 403
- US-A- 3 428 331
- US-A- 4 493 135

## Description

La présente invention concerne une élingue-sangle selon le préambule de la revendication idependante 1.

Une telle élingue-sangle est à titre d'exemple décrite dans le document US-A 3 428 331. Celle-ci correspond cependant à un produit essentiellement différent compte tenu du fait qu'il s'agit là d'un système d'arrimage destiné à des camions dont le plateau est muni d'un treuil d'arrimage et non d'une élingue de levage.

L'objet de l'invention est de proposer une élingue-sangle de levage dont les moyens de blocage assurant le maintien du réglage du brin libre et de celui de la longueur sont compacts et permettent un verrouillage ou blocage, dans les deux sens de rotation de l'ensemble rotatif.

L'élingue-sangle objet de l'invention doit en outre se distinguer par :
- le parfait blocage de la sangle consécutif au double enroulement autour de l'ensemble rotatif,
- la possibilité de contrôle visuel permanent de cet enroulement : en cas d'enroulement incomplet, l'un des axes porteurs est visible, ce qui indique immédiatement le défaut de montage,
- la symétrie de l'ensemble rotatif dans la position de blocage qui entraîne une équivalence des deux brins de la sangle et empêche ainsi toute confusion entre ceux-ci pouvant entraîner un danger lors de l'utilisation,
- la possibilité d'adapter les dimensions de l'étrier à des sangles de différentes épaisseurs et de différentes largeurs.

Pour parvenir aux objectifs susmentionés l'invention concerne une élingue-sangle du type ci-dessus, caractérisé en ce que les moyens de blocage sont constitués, d'une part, par deux oreilles solidaires de l'ensemble rotatif et portant respectivement une perforation correspondant à une perforation de l'étrier et, d'autre part, par un axe de verrouillage susceptible d'être introduit dans les perforations de l'étrier à boucles et de l'ensemble rotatif pour bloquer ce dernier en rotation.

Il est bien entendu nécessaire que des épaulements soient prévus afin que les disques de positionnement soient parfaitement maintenus au niveau des joues de l'étrier.

Il est clair que l'opération de mise en place préliminaire de la sangle, au cours de laquelle celle-ci est en quelque sorte "préformée" sans risque d'endommagement, est extrêmement simple et ne nécessite aucun outillage ; il convient uniquement de s'assurer que la longueur du brin mort de la sangle est suffisante.

De façon préférentielle, l'axe de réception a une section circulaire et les axes porteurs sont disposés symétriquement par rapport à celui-ci, et ont par exemple une section en forme de tronçon de cercle afin de définir entre eux une fente de guidage rectiligne ; cette forme particulière ne doit toutefois en aucune façon être considérée comme limitative et pourrait être différente sans pour cela sortir du cadre de l'invention ; on peut par exemple opter pour des axes porteurs constitués chacun par deux axes circulaires jumelés.

Pour faciliter l'opération de rotation du triple axe, l'un des disques de positionnement ou premier disque de positionnement est de préférence muni d'une clef d'enroulement.

Par ailleurs, dans le cas général, les oreilles sont fixées au disque de positionnement, à la partie interne de l'étrier, directement contre les joues de celui-ci, de manière à disposer d'un élément ayant une rigidité optimale. Pour permettre sa mise en place et sa fixation, l'axe de verrouillage est muni à l'une de ses extrémités, d'une tête à ailette et à son extrémité opposée, d'un filetage correspondant avec un taraudage prévu dans l'une des perforations de l'étrier.

En plus des avantages susmentionnés, le montage sur le même disque de rotation des trois axes formant un triple axe permet d'augmenter la rigidité de l'ensemble constituant la zone de verrouillage, d'éliminer le phénomène de flexion de l'axe et surtout d'accentuer dans une large mesure le moment d'inertie.

Selon cette configuration, les forces se répartissent de manière prépondérante sur le triple axe, le solde des forces passant par le quatrième axe, c'est-à-dire l'axe de verrouillage.

Selon une autre caractéristique de l'invention, les moyens de réception comportent une fente de passage de la sangle essentiellement parallèle à l'axe de réception et recevant les deux brins de cette sangle après enroulement autour de l'axe de réception.

Pour ces raisons de facilité de fabrication et par suite d'abaissement du prix de revient du dispositif, la fente de passage est le plus souvent définie par deux axes d'introduction disposés parallèlement à l'axe de réception de l'extrémité de l'étrier opposée à la boucle et donc à la zone de levage.

Selon une autre caractéristique de l'invention, l'ensemble rotatif est mobile entre une position d'introduction dans laquelle la fente de guidage est située entre la fente de passage et l'axe de réception, et une position de blocage décalée d'environ 540° par rapport à la position d'introduction dans laquelle les perforations des oreilles et de l'étrier sont en correspondance pour permettre la mise en place de l'axe de verrouillage.

Conformément à la configuration susmentionnée, pour mettre en place la sangle sur l'étrier, on commence par l'introduire par l'une de ses extrémités dans la fente de passage avant de l'enrouler autour de l'axe de réception puis de faire repasser son extrémité dans la fente de passage ; ensuite, on fait tourner le triple axe rotatif de façon telle que la sangle commence par couvrir l'un des axes porteurs puis le second ; la rotation est maintenu jusqu'à ce que les perforations des oreilles et de l'étrier se trouvent en regard, ce qui correspond à une rotation totale d'environ 540° ; il ne reste plus, ensuite, qu'à bloquer le système dans cette position par vissage de l'axe de verrouillage.

Cette configuration a pour avantage que le dispositif est parfaitement symétrique et donc que le sens de rotation du triple axe est sans importance.

Pour avoir une fixation satisfaisante, il est nécessaire de s'assurer que le brin mort de la sangle dépasse l'étrier d'au moins vingt centimètres.

Conformément à l'invention, l'axe de verrouillage a en fait un double rôle : en effet, il assure le blocage du dispositif et, parallèlement, évite le rejet de la sangle en partie supérieure en assurant son maintien.

En outre, il est essentiel que, une fois mise en place, la sangle ne puisse pas glisser latéralement et donc, que la largeur de celle-ci corresponde exactement à celle des axes autour desquels elle est verrouillée.

Selon une autre caractéristique de l'invention, permettant une adaptation de l'étrier à des sangles de différentes épaisseurs et de différentes largeurs (donc des éléments de sa géométrie variable), il est prévu un élément de réglage constitué par un élément tubulaire essentiellement de même longueur que l'axe de verrouillage qu'il est destiné à recevoir ainsi que, le cas échéant, par deux pattes fixées à l'élément tubulaire approximativement perpendiculairement à celui-ci et définissant entre elles un espacement correspondant à la largeur de la sangle à mettre en place.

Cet élément tubulaire présente l'avantage d'éviter le rejet de la sangle et donc de faire en sorte office de gabarit ou calibre qui maintient la sangle en largeur dans le système.

Le diamètre de l'élément tubulaire est fonction de l'épaisseur de la sangle : dans le cas particulier de sangles très fines, on utilise un gros tube pour obtenir un effet de calage de nature à maintenir la sangle en permanence dans son axe de travail et a fortiori dans les cas de sous-tension ou sur-tension.

Dans le cas de sangles d'épaisseur plus importante, il est bien entendu nécessaire de diminuer parallèlement la section de cet élément tubulaire.

Dans le cas de sangles de faible largeur, l'élément tubulaire coopère avec des pattes dont le rôle est de guider la sangle verticalement et horizontalement et qui viennent se placer dans la fente de guidage des axes porteurs.

Dans tous les cas, l'élément de réglage presse sur la sangle et sur le triple axe en évitant le rejet.

Il est clair que la sangle se trouve ainsi parfaitement maintenue latéralement par l'élément de réglage.

L'élingue-sangle qui fait l'objet de l'invention peut donner lieu à plusieurs possibilités d'utilisation pour le levage, le haubanage, l'arrimage ou encore être utilisée dans le cadre de systèmes de tension (sangle flottante pour barrage anti-pollution, pour la manutention spatiale océanographique, pour le nautisme, etc...) pouvant donner lieu à des applications navales, terrestres ou aériennes. Elle peut également être transformée en élingue-coulissante par adjonction d'un crochet avec passant, ou encore être jumelée de manière à obtenir un système à double traction.

Il est clair que l'élingue-sangle qui fait l'objet de l'invention en plus des avantages susmentionnés liés à sa géométrie variable (longueur/largeur) présente une résistance à la traction égale et même supérieure à celle des dispositifs du même type classiquement utilisés : la sangle ne subit en effet par définition aucune détérioration au cours du montage et démontage de 100 % des fibres sont utilisés tandis que dans la configuration classique avec couture, il y a perte au minimum de 20 % de fibres (section par couture/piquage). Cette nouvelle élingue-sangle a par suite une efficacité accrue d'au moins 20 %.

Bien entendu, pour obtenir une résistance satisfaisante, l'ensemble de l'étrier ainsi que le triple axe, les oreilles et l'axe de verrouillage doivent être en un matériau hautement performant notamment en un acier allié noble.

Un autre avantage de l'élingue-sangle qui fait l'objet de l'invention, directement lié à sa parfaite symétrie, est que celle-ci peut avoir deux brins actifs permettant le levage de charges plus volumineuses à partir de deux points de préhension (élingue à deux brins).

Dans le cas d'une charge symétrique, pour obtenir une élingue à deux brins actifs, il suffit d'enrouler et de verrouiller la sangle en position habituelle, puis de faire passer les deux brins au-dessus des axes d'introduction et non dans la fente de passage comme dans le cas de l'élingue à un brin pour permettre l'obtention d'un angle α entre les deux brins et enfin de raccorder aux extrémités inférieures de ces derniers un crochet à sangle et d'ajuster ces deux accessoires sur les deux brins ainsi formés afin que l'effort de traction soit uniformément réparti sur les deux brins par rapport au centre de gravité de la charge.

Dans le cas de charge non symétriques, il est intéressant de régler la longueur des deux brins avant l'enroulage et la mise en place de lame de verrouillage; le dispositif est alors en effet mobile en coulissement, ce qui permet de se placer aisément dans l'axe de gravité.

Cette position étant établie, il ne reste alors plus qu'à enrouler et verrouiller la sangle et à effectuer l'ajustage final de ses deux extrémités inférieures.

Les caractéristiques de l'élingue-sangle qui fait l'objet de l'invention, seront décrite plus en détail en se référant aux dessins annexés, dans lesquels :
- la figure 1 représente une élingue-sangle conforme à l'art antérieur,
- la figure 2 est une vue en perspective de l'élingue-sangle conforme à l'invention,
- la figure 3 représente l'étrier à boucle,
- la figure 4 est une vue de profil de l'élingue-sangle conforme à l'invention,
- la figure 5 est une vue similaire à la figure 4, sur laquelle les différents axes sont représentés en pointillés,
- la figure 5a est une coupe schématique montrant la position de l'ensemble rotatif lors de l'introduction de la sangle,
- la figure 5b est une vue correspondant à la figure 5a après rotation de 360° suivant la flèche I de l'ensemble rotatif,
- les figures 6a à 6c représentent l'élément de réglage,
- les figures 7 et 8 représentent une configuration particulière de l'élingue-sangle.

Selon la figure 1, les élingues-sangles de l'art antérieur sont constituées par une sangle plate 1 qui est fixée par couture par l'une de ses extrémités 2 autour d'un anneau 3 auquel on peut, par exemple, adjoindre un crochet non représenté.

De tels dispositifs de l'art antérieur sont couramment utilisés notamment pour le levage, le haubanage, l'arrimage et présentent un certain nombre d'inconvénients principalement liés, d'une part, à l'obligation de la mise en oeuvre en usine d'une machine à coudre pour permettre d'effectuer les opérations de couture, et, d'autre part, à l'impossibilité de tout réglage de la longueur de la sangle 1 (géométrie variable).

Selon les figures 2 et 4, l'élingue-sangle conforme à l'invention se compose, au contraire, d'un étrier rigide 4 muni d'une boucle 5 autour duquel l'extrémité 2 d'une sangle 1 est enroulée puis bloquée d'une manière particulière, qui sera décrite plus en détail ci-dessus.

La configuration de la boucle 5 qui définit la zone de levage de l'élingue-sangle pourrait bien entendu être quelconque sans pour cela sortir du cadre de l'invention ; à titre d'exemples non représentés sur les figures, on peut citer des émerillons à grand oeil, à petit oeil, à chape goupillée, à chape fixe, ou encore des crochets à émerillon ou avec sécurité (linguet). Il s'agit là bien entendu d'éléments de la technique classiquement et couramment utilisés.

Selon les figures 3 et 5, l'étrier 4 à boucle 5 est muni, à sa partie inférieure de deux axes d'introduction parallèles 6, 6' définissant entre deux une fente de passage 7 par laquelle l'extrémité 2 de la sangle 1 est introduite selon la flèche A dans l'étrier.

Cette fente d'introduction coopère avec un ensemble 8 mobile en rotation autour d'un axe x-x' parallèle aux axes d'introduction 6, 6'. Pour permettre la mise en place de cet ensemble 8, qui sera décrit plus en détail dans la suite de cet exposé, l'étrier 4 est muni de joues latérales 9, 9' respectivement pourvues de perçages circulaires 10, 10'.

Selon les figures 3 et 5, l'ensemble rotatif 8 est constitué par deux disques de positionnement 11, 11' reliés sur leur périphérie par un axe de réception 12 à section circulaire, ainsi que par deux axes porteurs 13, 13' qui ont une section en forme de tronçons de cercle et définissent, entre eux, une fente de guidage rectiligne 14 qui est située au droit de l'axe de réception 12. Une clef d'enroulement 15 permet de faire tourner manuellement l'ensemble 8 autour de son axe de rotation x-x'.

Selon la figure 5a, pour permettre l'introduction de l'extrémité 2 de la sangle 1 dans l'étrier, l'ensemble rotatif à triple axe 8 est placé, en agissant sur la clé 5, dans une position dans laquelle la fente de guidage 14 est située entre la fente de passage 7 et l'axe de réception 12, puis l'extrémité 2 de la sangle 1 est enroulée autour de l'axe 12 et ramenée à 180° dans les fentes 14 et 7 pour qu'elle parvienne à nouveau vers l'extérieur. Il est, à ce moment, nécessaire de s'assurer que la longueur du brin mort correspondant à l'extrémité 2 est suffisante pour avoir ensuite un bon maintien.

Pour parvenir au blocage de la sangle 1, la rotation de l'ensemble rotatif 8 à trois axes 12, 13, 13' selon la flèche I est poursuivie, la sangle s'enroule alors autour des axes porteurs 13 et 13' ; après rotation de 360° autour de l'axe x-x' à partir de la position représentée sur la figure 5a, la sangle 1 se trouve dans la position représentée sur la figure 5b dans laquelle elle est maintenue plus rigidement grâce au double enroulement autour du triple axe 12, 13, 13' ; il y a donc "auto-serrage" de la sangle.

Selon les figures 3 et 5, les disques de positionnement 11 et 11' de l'ensemble rotatif 87 portent respectivement à l'opposé de l'axe de réception 12, deux oreilles 16, 16' directement contiguës à la surface interne des joues 9, 9' de l'étrier 4.

Ces oreilles 16, 16' portent des perforations 17, 17' destinées à venir au cours de la rotation de l'ensemble 8 selon la flèche I autour de l'axe x-x' en correspondance avec des perforations 18, 18' prévues dans les joues 9, 9' de l'étrier 4.

Selon les figures 3 et 5, les oreilles 16, 16' sont disposées de telle façon que la mise en correspondance des perforations 17, 18, 17', 18' exige une rotation de l'ensemble rotatif 8 d'approximativement 180° à partir de la position représentée sur la figure 5b. Cet angle de rotation - qui présente l'avantage de conférer au dispositif une parfaite symétrie et donc de permettre à l'utilisateur de tourner le triple axe 8 indifféremment dans le sens I ou en sens inverse - pourrait, bien entendu, être différent sans pour cela sortir du cadre de l'invention.

Selon la figure 3, la présence des perforations 17, 17', 18, 18' permet de bloquer en rotation l'ensemble 8 grâce à un axe de verrouillage 19 dont une extrémité porte une tête de manoeuvre 20 tandis que l'extrémité opposée porte un filetage 21 coopérant avec un taraudage correspondant 22 prévu à la partie interne du perçage 18 de la joue 9 de l'étrier 4.

Selon la figure 4, l'étrier a en fait deux rôles ; il sert, bien entendu, à permettre de lever des charges à partir de la bouche 4 ; de plus, les zones indiquées a des joues 9, 9' situées de part et d'autre de l'ensemble rotatif à triple axe 8 autour duquel est enroulée la sangle 1 assurent la protection de cette dernière vis-à-vis de l'abrasion (contrairement au dispositif de l'art antérieur représenté sur la figure 1 conformément auquel la sangle est en surépaisseur autour de l'anneau 3, ce qui entraîne un phénomène d'abrasion au niveau de cet anneau lorsque l'élingue-sangle porte sur le sol).

Selon les figures 6a, 6b et 6c, un bon maintien exige que la largeur l de la sangle 1 corresponde approximativement à la longueur des trois axes 12, 13, 13' de l'élément rotatif 8 (figures 2 et 3) et que celle-ci ait une épaisseur telle qu'elle soit parfaitement maintenue en position de blocage entre l'axe de verrouillage 19 et le triple axe 12, 13, 13' ; un élément de réglage 23 permet à l'élingue-sangle de s'adapter à tous les cas.

Selon la figure 6a, dans le cas de sangles 1 de faible épaisseur, il est nécessaire de prévoir autour de l'axe de verrouillage 19 un élément tubulaire 24 dont le diamètre est fonction de l'épaisseur de la sangle 1 et dont la longueur correspond approximativement à celle de trois axes 12, 13, 13', cet élément constitue alors à lui seul l'élément de réglage 23.

Selon la figure 6b, si la largeur l' de la sangle 1 devient notablement inférieure à la longueur des axes 12, 13, 13', on adjoint à l'élément tubulaire 24 deux pattes de guidage 25 et 25' fixées approximativement perpendiculairement à cet élément et s'étendant tangentiellement à partir de la périphérie de celui-ci, ces pattes délimitant entre elles un espacement 26 correspondant à la largeur l' de la sangle 1 et venant s'introduire dans la fente de guidage 14 qui sépare les deux axes porteurs 13, 13'.

Selon les figures 6b et 6c, il est bien entendu nécessaire de choisir un élément de réglage 23 dont la hauteur h située entre l'espacement 26 défini par les pattes 25 et 25' et l'élément tubulaire 24 (fonction du diamètre de l'élément tubulaire 24) croît lorsque l'épaisseur de la sangle diminue ; cette zone h ainsi que la périphérie de l'élément tubulaire 24 définissent une zone pouvant être utilisée pour le marquage et l'identification.

L'adjonction de cette pièce 23 permet une utilisation quasi universelle de l'étrier.

Par ailleurs, et toujours sans sortir du cadre de l'invention, on pourrait proposer de modifier sensiblement la configuration de l'étrier 4 et, par exemple comme représenté sur les figures 7 et 8, de le jumeler en deux étriers 4₁ et 4₂ solidarisés sur l'un de leur bord. On peut ainsi réaliser un système à double traction donc à double charge.

La configuration représentée sur la figure 7 permet l'utilisation d'une sangle dont l'extrémité libre ne comporte aucune extrémité métallique, ce qui est très apprécié dans certaines opérations de levage où les charges à manutentionner sont délicates ; cette configuration peut notamment trouver des applications dans les domaines spatiaux ou océanographiques (coques, carlingues, glace, verre, tôle polie, etc...). Aucune partie métallique ne risque ainsi de venir frapper et endommager la charge à lever et cependant l'accrochage ou l'arrimage est instantané.

Selon la figure 8, lorsqu'elle est appliquée au haubanage, cette configuration jumelée permet le passage d'une sangle en double et donc une double traction ; de plus, on obtient ainsi un système amagnétique étant donné que la sangle est le plus souvent en fibres synthétiques.

Dans le cas particulier de haubanage, l'axe de verrouillage peut être maintenu de façon connue en elle-même au moyen d'un boulon et d'une goupille.

## Revendications

1. Elingue-sangle destinée à permettre le levage et la manutention d'objets ou de charges notamment au moyen d'engins appropriés tels que grue, pont roulant, palan, etc. et se composant d'une sangle plate (1) ainsi que d'au moins un étrier rigide (4) fixé à au moins l'une des extrémités (2) de la sangle (1), l'étrier rigide comportant des moyens de réception de l'extrémité (2) de la sangle (1) coopérant avec des moyens de positionnement et de guidage de celle-ci et avec des moyens de blocage de l'ensemble ainsi mis en place, élingue-sangle dans laquelle l'étrier (4) comporte deux joues latérales (9, 9') respectivement munies de perçages (10, 10') dans lesquels est articulé un ensemble rotatif (8) constitué par deux disques de positionnement reliés d'une part par un axe de réception (12) faisant partie intégrante des moyens de réception et autour duquel l'extrémité (2) de la sangle (1) est enroulée et ramenée à 180° et, d'autre part, et de part et d'autre de l'axe de réception (12) parallèlement à ce dernier, par deux axes porteurs (13, 13') définissant entre eux une fente de guidage (14) de l'extrémité (2) de la sangle (1) située au droit de l'axe de réception (12), l'ensemble formé par les disques de positionnement rotatifs (11, 11') et les axes porteurs (13, 13') constituant les moyens de positionnement et de guidage de la sangle (1), élingue-sangle caractérisée en ce que les moyens de blocage sont constitués, d'une part, par deux oreilles (16, 16') solidaires de l'ensemble rotatif (8) et portant respectivement une perforation (17, 17') correspondant à une perforation (18, 18') de l'étrier et, d'autre part, par un axe de verrouillage (19) susceptible d'être introduit dans les perforations (18, 18', 17, 17') de l'étrier (4) à boucles et de l'ensemble rotatif (8) pour bloquer ce dernier en rotation.

2. Elingue-sangle selon la revendication 1, caractérisée en ce que les moyens de réception comportent une fente de passage (7) de la sangle (1) essentiellement parallèle à l'axe de réception (12) et recevant les deux brins de cette sangle après enroulement autour de l'axe de réception.

3. Elingue-sangle selon la revendication 2, caractérisée en ce que la fente de passage (7) est définie par deux axes d'introduction (6, 6') disposés parallèlement à l'axe de réception (12) à l'extrémité de l'étrier (4) opposée à la boucle (5).

4. Elingue-sangle selon l'une quelconque des revendications 1 à 3, caractérisée en ce que l'ensemble rotatif (8) est mobile entre une position d'introduction dans laquelle la fente de guidage (14) est située entre la fente de passage (7) et l'axe de réception (12) et une position de blocage décalée d'environ 540° par rapport à la position d'introduction dans laquelle les perforations (17, 17', 18, 18') des oreilles (16, 16') et de l'étrier (4) sont en correspondance pour permettre la mise en place de l'axe de verrouillage (19).

5. Elingue-sangle selon l'une quelconque des revendications 1 à 4, caractérisée en ce que l'un des disques de positionnement (11') ou premier disque de positionnement est muni d'une clef d'enroulement (15).

6. Elingue-sangle selon l'une quelconque des revendications 1 à 5, caractérisée en ce qu'elle comporte un élément de réglage (23) constitué par un élément tubulaire (24) essentiellement de même longueur que l'axe de verrouillage (19) qu'il est destiné à recevoir ainsi que, le cas échéant, par deux pattes (25, 25') fixées à l'élément tubulaire (24) approximativement perpendiculairement à celui-ci et définissant entre elles un espacement (26) correspondant à la largeur de la sangle (1) à mettre en place.

## Patentansprüche

1. Gurtschlinge zum Anheben und Transportieren von Gegenständen oder Lasten, insbesondere mit geeigneten Mitteln wie Kran, Kranbrücke, Flaschenzug usw., bestehend aus einem flachen Gurt (1) sowie mindestens einem steifen Bügel (4), der an mindestens einem der Enden (2) des Gurts (1) befestigt ist, wobei der steife Bügel am Ende (2) des Gurts (1) Aufnahmemittel aufweist, die mit seinen Positionier- und Lenkmitteln und mit den so gebildeten Feststellmitteln der Einheit zusammenwirkt, Gurtschlinge mit Bügel (4) mit zwei seitlichen Backen (9, 9'), die jeweils Bohrungen (10, 10') aufweisen, in die eine Dreheinheit (8) beweglich eingebracht ist, bestehend aus zwei Positionierscheiben, die verbunden sind einerseits mittels einer Aufnahmeachse (12), die ein wesentlicher Bestandteil der Aufnahmemittel ist und um die das Ende (2) des Gurts (1) gerollt und auf 180° umgeschlagen ist, und andererseits beidseits der Aufnahmeachse (12) parallel zu dieser durch zwei tragende Achsen (13, 13'), wobei zwischen diesen ein Führungsschlitz (14) des Endes (2) des Gurts (1) gebildet wird, der sich senkrecht zur Aufnahmeachse (12) befindet, Einheit, gebildet durch die drehbaren Positionierscheiben (11, 11') und die tragenden Achsen (13, 13'), welche die Positionier- und Führungsmittel des Gurts (1) bilden, Gurtschlinge, charakterisiert dadurch, daß die Feststellmittel einerseits aus zwei Ösen (16, 16') bestehen, die mit der Dreheinheit (8) verbunden sind und mit jeweils einer Durchbohrung (17, 17') versehen ist, die mit der Durchbohrung (18, 18') des Bügels korrespondiert sowie andererseits aus einer Verriegelungsachse (19), die in diese Durchbohrungen (18, 18', 17, 17') des mit Ösen versehenen Bügels (4) und der Dreheinheit (8) eingeführt werden kann, um ihre Drehbewegung zu blockieren.

2. Gurtschlinge nach Anspruch 1, charakterisiert dadurch, daß die Aufnahmemittel einen Durchgangsschlitz (7) des notwendigerweise parallel zur Aufnahmeachse (12) verlaufenden Gurts (1) aufweisen, der die zwei Gurtenden nach dem Aufrollen um die Aufnahmeachse aufnimmt.

3. Gurtschlinge nach Anspruch 2, charakterisiert dadurch, daß der Durchgangsschlitz (7) von zwei Einführungsachsen (6, 6') bestimmt wird, die parallel zur Aufnahmeachse (12) am Ende des Bügels (4) entgegengesetzt zum Ring (5) angeordnet sind.

4. Gurtschlinge nach einem der Ansprüche 1 bis 3, charakterisiert dadurch, daß die Dreheinheit (8) beweglich ist zwischen einer Einführungsstellung, bei der sich der Führungsschlitz (14) zwischen dem Durchgangsschlitz (7) und der Aufnahmeachse (12) befindet und einer Feststellstellung, die um ca. 540° im Verhältnis zur Einführungsstellung verschoben ist, wobei sich die Durchbohrungen (17, 17', 18, 18') der Ösen (16, 16') und des Bügels (4) zum Einbau der Verriegelungsachse (19) decken.

5. Gurtschlinge nach einem der Ansprüche 1 bis 4, charakterisiert dadurch, daß eine der Positionierscheiben (11') bzw. die erste Positionierscheibe einen Einrollmechanismus (15) aufweist.

6. Gurtschlinge nach einem der Ansprüche 1 bis 5, charakterisiert dadurch, daß sie ein Einstellelement (23) aufweist, das aus einem röhrenförmigen Element (24) besteht, welches notwendigerweise dieselbe Länge hat wie die Verriegelungsachse (19), die es aufnehmen soll, sowie gegebenenfalls zwei Lappen (25, 25'), die an dem röhrenförmigen Element (24) ungefähr vertikal zu diesem angebracht sind in einem Abstand (26) zueinander, der mit der Breite des zu montierenden Gurts (1) übereinstimmt.

## Claims

1. A sling strap intended to provide for the hoisting and handling of objects or loads particularly by means of suitable equipment such as a crane, travelling crane, block and tackle, etc., and consisting of a flat strap (1) as well as at least one rigid stirrup-shaped member (4) fixed to at least one of the ends (2) of the strap (1), the rigid stirrup-shaped member comprising means of receiving the end (2) of the strap (1) cooperating with means of positioning and guiding this latter and with means of retaining the assembly which is thus positioned, in which the said sling strap has a stirrup-shaped member (4) comprising two lateral flanges (9, 9') respectively provided with bores (10, 10') in which there is articulatingly mounted a rotary assembly (8) constituted by two positioning discs connected on the one hand by a receiving spindle (12) which is an integral part of the receiving means and about which the end (2) of the strap (1) is rolled and returned through 180° and, on the other, on either side of and parallel with the receiving spindle (12), by two bearing spindles (13, 13') defining inter se a slot (14) for guiding the end (2) of the strap (1) situated at right-angles to the receiving spindle (12), the assembly formed by the rotating positioning discs (11, 11') and the bearing spindles (13, 13') constituting the means of positioning and guiding the strap (1), the said sling strap being characterised in that the locking means are constituted on the one hand by two lugs (16, 16') rigid with the rotary assembly (8) and respectively having a bore (17, 17') corresponding to a bore (18, 18') in the stirrup-shaped member and, on the other, by a locking spindle (19) adapted to be introduced into the bores (18, 18', 17, 17') in the stirrup-shaped member (4) and the rotary assembly (8) in order to secure this latter against rotation.

2. A sling strap according to claim 1, characterised in that the receiving means comprise a slot (7) through which the strap (1) can pass essentially parallel with the receiving spindle (12) and which receives the two strands or this strap after it has been wrapped around the receiving spindle.

3. A sling strap according to claim 2, characterised in that the slot (7) is defined by two insertion spindles (6, 6') disposed parallel with the receiving spindle (12) at the end of the stirrup-shaped member (4) which is opposite the loop portion (5).

4. A sling strap according to any one of claims 1 to 3, characterised in that the rotary assembly (8) is adapted for movement between an insertion position in which the guide slot (14) is situated between the slot (7) and the receiving spindle (12) and a locking position offset by approx. 540° in relation to the position of insertion in which the bores (7, 17', 18, 18') in the lugs (16, 16') and the stirrup-shaped member (4) are in alignemnt to allow the locking spindle (19) to be placed in position.

5. A sling strap according to any one of claims 1 to 4, characterised in that one of the positioning discs (11') or first positioning disc is provided with a winding key (15).

6. A sling strap according to any one of claims 1 to 5, characterised in that it comprises a regulating element (23) consituted by a tubular element (24) of substantially the same length as the locking spindle (19) which it is intended to receive and, if applicable, by two tabs (25, 25') fixed to the tubular element (24) approximately at right-angles to this latter and defining between them a space (26) corresponding to the width of the strap (1) which is to be placed in position.
